# FASCICULE DE BREVET EUROPEEN

(11) **EP 0 086 693 B1**
(45) Date de publication et mention de la délivrance du brevet: **25.06.1986**
(21) Numéro de dépôt: 83400231.3
(22) Date de dépôt: 04.02.1983
(51) Int. Cl.: F27B 9/26

(54) **Dispositif d'étanchéité pour four-tunnel, et wagons et four-tunnel agencés pour l'obtention de ce dispositif**
Dichtungseinrichtung für einen Tunnelofen, Wagen und Tunnelofen für diese Dichtungseinrichtung
Sealing device for a tunnel oven, wagon and tunnel oven for this sealing device

(30) Priorité: 12.02.1982 FR 8202294
(43) Date de publication de la demande: 24.08.1983
(73) Titulaire: ENTREPRISE HARTMANN PERE & FILS, F-90002 Belfort (FR)
(72) Inventeur: Hartmann, Michel, F-70400 Hericourt (FR)
(74) Mandataire: Bérogin, Francis

## Description

La présente invention concerne un dispositif d'étanchéité pour four-tunnel, et a plus particulièrement pour objet un dispositif de fermeture étanche de la face inférieure (ou sole) de la chambre de cuisson ou de séchage du four-tunnel, ainsi que les wagons et les fours-tunnels agencés de façon à permettre l'obtention de ces dispositifs d'étanchéité.

On sait que dans les fours-tunnels, fréquem- ment utilisés, notamment dans les briquetteries et les tuileries, pour la cuisson ou le séchage des produits à traiter, tels que des briques et tuiles, ces produits sont portés par des wagons ou chariots qui forment une rame, et sont successivement enfournés en étant raccordés à la partie de la rame entrant dans le four-tunnel rectiligne, à l'une des ses extrémités, et en poussant les wagons déjà dans ce dernier, jusqu'à faire sortir celui de ces wagons qui se trouve à l'autre extrémité ou sortie du four, le wagon sorti du four étant déchargé puis ramené au point de départ, par une voie parallèle au four-tunnel.

Etant donné la dimension très importante de ces fours-tunnels et la température pélevée à laquelle ils fonctionnent, les quantités d'énergie consommée sont extrêmement importantes. Les pertes d'énergie doivent donc être réduites au minimum d'une part à cause des restrictions des approvisionnements en énergie, et d'autre part parce que les pertes les plus importantes sont dues à des courants de gaz entre l'atmosphère externe et l'intérieur de la chambre de cuisson. Ces courants non seulement créent des pertes mais surtout perturbent l'homogenéité de la température à l'intérieur du four-tunnel et réduisent la qualité des produits cuits.

L'étanchéité des fours-tunnels à la partie supérieure et sur les côtés ne pose guère de problèmes étant donné qu'il s'agit de structures fixes. Par contre, l'étanchéité à l'entrée et à la sortie et l'étanchéité à la face inférieure de la chambre de cuisson posent des problèmes. L'étanchéité à l'entrée et à la sortie peut être réalisée de diverses manières connues, notamment par utilisation de sas.

L'invention concerne l'étanchéité de la chambre de cuisson d'un four-tunnel à sa face inférieure, c'est-à-dire à proximité du sol. En effet, comme les wagons sont portés par des roues, il faut que celles-ci puissent rouler sur une voie sans être soumises à une température trop élevée. les wagons eux-mêmes assurent la fermeture de la plus grande partie de la face inférieure ou sole de la chambre de cuisson, mais l'étanchéité doit être assurée d'une part entre les parois latérales de la chambre de cuisson et les wagons et d'autre part entre les wagons eux-mêmes.

On sait que, étant donné les températures élevées utilisées pour la cuisson des produits tels que les briques et les tuiles, les parois des fours et les wagons subissent des déformations en cours d'utilisation. L'utilisation prolongée des garnissages réfractaires provoque la déformation de ceux-ci et les gradients de température créés dans les wagons provoquent aussi des déformations de ceux-ci. Il est donc essentiel que les dispositifs d'étanchéité utilisés permettent la compensation de ces déformations, c'est-à-dire possèdent une plage de travail relativement importante.

Pour assurer l'étanchéité entre chaque wagon et les parois latérales de la chambre de cuisson, constituées par les parois longitudinales du four-tunnel, il a déjà été proposé
- soit de prévoir, dans les parois latérales des garnissages réfractaires disposés sur les plateaux des wagons, portés par des châssis munis de roues pour leur déplacement sur des rails dans le four-tunnel, au moins une partie rentrante (vers l'axe longitudinal du four-tunnel) et/ou au moins une partie sortante (vers la paroi longitudinale adjacente du four) coopérant avec au moins une partie en décrochement vers l'intérieur du four et/ou au moins une partie en décrochement vers l'extérieur du four, respectivement, des parois longitudinales adjacentes du four, pour délimiter entre-elles des chicanes réduisant le rayonnement de chaleur du four vers le bas des wagons, comme représenté sur la figure 1 du brevet français N° 2470351,
- soit de prévoir un joint d'étanchéité autour du bord inférieur d'un élément mécanique tel qu'une joue, dépassant sous les bords latéraux du bâti des wagons, ou qu'une paroi métallique, sensiblement verticale, dite tôle-bêche, portée par les bords latéraux des wagons, en faisant en sorte que ce bord inférieur soit constamment plongé dans un bain d'un matériau solide, comme du sable, ainsi que cela est proposé dans les brevets français N° 934099 (figures 1 à 4) et N° 1440132 (figure 4), ou d'un matériau liquide, de préférence caloporteur tel que de l'eau ou une huile minérale, ainsi que cela est proposé dans la demande de brevet français N° 8013961 (figures 2 à 6), ce matériau solide ou liquide étant contenu dans des rigoles ou gouttières s'étendant sur toute la longueur du four-tunnel à l'intérieur de ce dernier, de part et d'autre de la voie sur laquelle se déplacent les wagons, et parallèlement à cette voie,
- soit de prévoir à la fois des chicanes latérales entre les parois longitudinales du four et les wagons, et un joint d'étanchéité par exemple hydraulique, autour du bord inférieur des joues latérales des wagons, comme proposé dans la demande de brevet français N° 8013961 précitée, de sorte que l'air arrivant d'une extrémité du four-tunnel, par dessous les wagons, ne puisse remonter entre les wagons et les parois latérales du four, vers la chambre de cuisson ou de séchage du four.

Pour assurer l'étanchéité entre les wagons, c'est-à-dire entre les faces transversales en regard de deux wagons consécutifs de la rame, il a déjà été proposé
- soit de prévoir, dans les parois transversales des garnissages réfractaires disposés sur les plateaux des wagons, lesquelles parois transversales ne peuvent venir en contact l'une de l'autre, en raison de la fragilité des garnissages réfractaires, qui seraient endommagés par les poussées respectives exercées par chaque wagon sur celui qui le précède, au moins une partie en décrochement axial vers une extrémité du four-tunnel et/ou au moins une partie en décrochement axial vers l'autre extrémité du four-tunnel, de sorte que la ou les parties en décrochement d'une paroi transversale d'un wagon et la ou les parties en décrochement de la paroi transversale en regard du wagon adjacent correspondant de la rame délimitent une chicane afin de réduire le rayonnement vers le vas de la chaleur du four, comme proposé dans le brevet français n° 2470351 (figure 2) et la demande de brevetfran- çais N° 8 013 961 (figure 1),
- soit de prévoir, entre les bords transversaux de deux wagons consécutifs de la rame, un joint d'étanchéité, s'étendant sur toute la largeur des wagons, et constitué de coussins souples, en amiante ou une matière analogue, comme proposé par le brevet français N° 934099, ou encore de deux éléments, dont l'un rigide et se présentant sous la forme d'un profilé ouvert (en C) dans lequel est disposée une garniture d'étanchéité souple, est porté par le bord transversal d'un wagon, tandis que l'autre élément, porté par le bord transversal en regard du wagon adjacent correspondant, se présente sous la forme d'un élément en saillie (nervure à bord arrondi sur le brevet français N° 1 440132, saillie à section triangulaire et sommet dirigé vers le profilé à garniture étanche souple dans le brevet français N° 2470351), de sorte que l'élément en saillie s'engage dans le profilé et vienne comprimer la garniture d'étanchéité souple, lorsque les deux wagons sont attelés l'un à l'autre, ou encore d'un joint hydraulique gonflable, dont la plage de dilatation est suffisamment importante pour que les déformations des wagons puissent être compensées, et qui se trouve monté sur l'une au moins des parois transversales de chaque wagon pour assurer l'étanchéité entre la paroi sur laquelle il est monté et la paroi en regard du wagon adjacent, ce joint gonflable étant alimenté par un circuit hydraulique monté en partie au moins sur les wagons, comme proposé dans la demande de brevet français N° 8 013 961,
- soit de prévoir à la fois des chicanes transversales entre wagons et des joints d'étanchéité transversaux, les premières protégeant les seconds contre le rayonnement et, éventuellement, le contact direct des flammes, comme proposé dans les brevets français N° 2470351 et N° 1 440132, où les éléments du joint forment, par eux-mêmes, une chicane, et dans la demande de brevet français N° 8013961 (figures 1 à 7),
- de sorte que l'air arrivant d'une extrémité du four-tunnel par dessous les wagons ne puisse remonter entre les wagons vers la chambre de cuisson ou de séchage du four.

Afin d'assurer le raccordement entre l'étanchéité longitudinale obtenue par la coopération des tôles-bêches et des rigoles ou gouttières latérales de sable ou de liquide, et l'étanchéité transversale, obtenue par des coussins ou joints d'étanchéité souples ou gonflables portés par les parois transversales des wagons, ces coussins ou joints se prolongent, du côté de chaque paroi latérale du four-tunnel, par une partie, approximativement de même section, qui descend, entre les bords verticaux en regard des tôles-bêches latérales de deux wagons consécutifs, jusqu'en dessous du niveau du sable ou du liquide dans les gouttières.

Ces réalisations présentent de nombreux inconvénients, du fait de la mauvaise tenue en fatigue des éléments constitutifs des coussins ou joints d'étanchéité, qui subissent des contraintes techniques et mécaniques importantes, ce qui a pour conséquence d'entraîner des frais de maintenance et d'entretien élevés en raison des remplacements fréquents des joints, du fait de la complexité des structures devant être prévues, tant pour la réalisation des joints, lorsqu'ils sont gonflables par exemple, que pour la réalisation des raccords entre les deux étanchéités, par exemple au moyen de socs verticaux venant en contact de garnitures d'étanchéité verticales dans des éléments en U et entourés par des éléments en U, supplémentaires, ayant des dimensions et occupant des positions relatives précises, comme cela est prévu dans le brevet français N° 1440132, ce qui a pour conséquence d'augmenter le coût de réalisation et d'équipement des wagons, surtout si des chicanes doivent être délimitées entre leurs faces transversales en regard.

Par la présente invention, on se propose de remédier à ces inconvénients, au moyen d'une structure simple, permettant de réaliser un joint d'étanchéité hydraulique continu autour de chacun des wagons, de façon à empêcher toute circulation d'air sous les wagons.

A cet effet, le dispositif d'étanchéité de la face inférieure (ou sole) de la chambre de cuisson ou de séchage d'un four-tunnel, qu'un ou plusieurs wagon(s) de support de produits à traiter formant une rame traverse(nt), chaque wagon comportant un bâti ayant des parois latérales, venant en position sensiblement parallèle aux parois latérales étanches du four, qui délimitent latéralement la chambre de cuisson ou de séchage, lorsque le wagon est dans le four-tunnel, des parois transversales, dont sont solidaires des organes de poussée des wagons les uns par les autres, et éventuellement, des organes d'attelage, ledit bâti étant monté sur des roues permettant le déplacement du wagon sur une voie traversant le four-tunnel, ledit bâti portant un plateau qui reçoit des garnissages réfractaires sur lesquels sont disposés,les produits à traiter, et délimite en partie la face inférieure de la chambre de cuisson ou de séchage, ledit dispositif d'étanchéité comprenant des tôles-bêches, s'étendant en direction sensiblement verticale, solidaires des parois latèrales du bâti et dépassant sous ce dernier, se caractérise en ce qu'il comprend également des tôles-bêches solidaires des parois transversales de chaque wagon, lesquelles tôles-bêches dépassent sous le bâti, en direction sensiblement verticale, et sont réunies aux tôles-bêches des parois latérales des wagons, de façon à constituer une jupe continue entourant le bâti de chaque wagon, et dont la hauteur est telle que son bord inférieur soit constamment plongé dans un liquide caloporteur contenu dans une fosse ménagée dans le four-tunnel, quel que soit le niveau de ce liquide dans la fosse.

De préférence un trou d'évent est prévu dans l'une des tôles-bêches latérales de la jupe continue de chaque wagon, au-dessus du niveau maximum atteint par le liquide, au cours du passage du wagon dans le four.

L'invention a également pour objet un four-tunnel, comprenant une voûte étanche reposant sur des parois latérales étanches sensiblement verticales, et traversé de part en part par une voie sur laquelle sont déplacées des rames de wagons chargés de produits à traiter dans le four, et se caractérise en ce qu'une fosse, ménagée dans le four contient un liquide caloporteur, dont le niveau esttel que le bord inférieur d'une jupe continue, entourant et dépassant sous le bâti de chaque wagon traversant le four, est constamment plongé dans ce liquide.

De préférence, le four-tunnel selon l'invention comprend une rampe d'accès à la fosse et une rampe de sortie de la fosse, sur lesquelles se prolonge la voie de circulation des wagons traversant le four, dont les rails s'étendent au fond de la fosse.

L'invention a enfin pour objet un wagon destiné au support de produits à traiter dans un four-tunnel, ledit wagon comprenant un bâti, dont les parois latérales portent des tôles-bêches, s'étendant en direction sensiblement verticale et dépassant sous le bâti, et dont les parois transversales portent des organes de poussée des wagons les uns par les autres, et éventuellement, des organes d'attelage des wagons les uns aux autres, ledit bâti étant monté sur des roues, pour permettre le déplacement du wagon et portant lui-même un plateau, recouvert de garnitures réfractaires destinées à recevoir les produits à traiter et se caractérise en ce qu'il comprend également des tôles-bêches s'étendant en direction sensiblement verticale, dépassant sous le bâti et portées par les parois transversales de ce dernier, les tôles-bêches des parois transversales étant réunies aux tôles-bêches des parois latérales de façon à constituer une jupe continue entourant le bâti du wagon, sur une hauteur suffisante pour que le bord inférieur de la jupe soit constamment plongé dans le liquide caloporteur contenu dans la fosse d'un four-tunnel selon l'invention.

De préférence un trou d'évent est pratiqué, au-dessus du niveau maximum pouvant être atteint par le liquide de la fosse, dans l'une des tôles-bêches des parois latérales du wagon.

La présente invention sera mieux comprise à l'aide d'un exemple particulier de réalisation décrit ci-après, à titre non limitatif, en référence aux dessins annexés dans lesquels:
la figure 1 est une vue schématique en coupe transversale d'un wagon selon l'invention dans un four-tunnel selon l'invention et
la figure 2 est une vue schématique en coupe longitudinale selon la ligne II-II de la figure 1.

En référence aux figures 1 et 2, chaque wagon comprend un bâti essentiellement constitué de deux longerons 1, sous la forme de profilés longitudinaux en I, supportant un plateau horizontal rectangulaire 2, sur lequel sont disposés des garnitures réfractaires isolantes, de tout type convenable connu en soi, qui ne seront pas décrites mais simplement repérées, dans leur ensemble avec la charge des produits à cuire ou à sécher qu'elles portent, par la référence 3.

Les longerons 1 sont également solidaires de deux paires de paliers 4 dans chacun desquels une roue est montée en rotation, pour permettre les déplacements du wagon sur une voie ferrée constituée des rails 5. Les deux roues 6, situées sous le longeron 1 de gauche sur la figure 1, sont des roues à deux flasques, tandis que les roues 7 situées sous l'autre longeron 1 sont dépourvues de flasque, étant donné que, lorsque le wagon parcourt le four-tunnel, sa température varie, et qu'il se dilate dans toutes les directions, notamment transversalement. Comme les roues 7 sont dépourvues de flasque, elles peuvent se déplacer latéralement en roulant longitudinalement sur le rail 5 correspondant, si bien que ce dernier n'encaisse pas d'efforts latéraux indus.

Au milieu des faces transversales du wagon, ce dernier comporte des organes de poussée, par exemple des plaques de poussée, pour la transmission des efforts de poussée d'un wagon à l'autre, et éventuellement des organes d'attelage, l'ensemble de ces organes solidarisé au bâti, étant représenté schématiquement en 8.

Aux bords latéraux et transversaux du plateau 2 sont raccordées et fixées, par exemple par soudage, ou de manière amovible, par boulonnage, les parties supérieures, respectivement, de tôles-bêches latérales 9 et de tôles-bêches transversales 10, se présentant sous la forme de tôles rectangulaires s'étendant verticalement sous le bâti. Les bords verticaux des tôles-bêches 9 et 10 sont solidarisés deux à deux, de manière définitive, par soudage par exemple, ou de manière amovible par boulonnage, de sorte que les quatre tôles-bêches constituent une jupe continue entourant le bâti du wagon, et dont le bord inférieur 11 se trouve à un niveau peu supérieur à la zone de contact des roues 6 et 7 avec les rails 5. Un trou d'évent 12 est percé dans la partie supérieure d'une tôle-bêche latérale 9 de façon à mettre en communication la chambre délimitée sous le plateau 2 par la jupe des tôles 9 et 10 avec le volume délimité entre le four-tunnel et le wagon. Tout au long du four-tunnel, les rails 5 s'étendent sur une paroi inférieure horizontale 13 raccordée par deux parois verticales 14 à deux parois horizontales surélevées 15 de façon à définir une fosse 16 de largeur suffisante pour recevoir les wagons et contenant un liquide caloporteur, pouvant être de l'eau ou une huile minérale appropriée. Le volume de liquide contenu dans la fosse 16 est tel que, pour toute position du wagon dans le four-tunnel, le bord inférieur 11 de la jupe continue soit constamment plongé dans le liquide, quel que soit le niveau de ce dernier, qui varie entre un niveau minimal m et un niveau maximal M (voirfi- gure 1) compte tenu des différences de pression qui règnent entre la partie centrale, la plus chaude, du four-tunnel et les parties d'extrémité, au voisinage de l'entrée ou de la sortie du four-tunnel. Les rails 5 de la voie qui traverse le four-tunnel au fond de la fosse 16 dont ce dernier est équipé, se prolongent de portions inclinées reposant sur une rampe inclinée permettant, à l'entrée du four, la descente des wagons dans la fosse 16, et sur une rampe inclinée permettant, à la sortie du four, la sortie des wagons de la fosse 16. (Ces parties des rails et de la fosse n'ayant pas été représentées.)

A l'exception de l'entrée et de la sortie du four, on obtient ainsi qu'un joint d'étanchéité hydraulique continu entoure la jupe de chaque wagon, ce qui a pour effet d'empêcher toute circulation d'air ou de gaz sous les wagons, et donc la remontée de cet air ou ces gaz entre les faces transversales de deux wagons successifs ou entre les faces latérales des wagons et les parois latérales du four, le trou d'évent 12 permettant simplement l'équilibre des pressions entre l'intérieur du four et l'intérieur de la chambre délimitée sous le plateau 2 par la jupe des tôles 9 et 10 et par le liquide.

La fosse 16 du four-tunnel avec son liquide ainsi que les rails 5, les wagons reçus dans le four, et même les autres éléments constitutifs du four sont supportés par une ossature porteuse très robuste.

Celle-ci comprend notamment des traverses en I 17 solidarisées entre deux poutres longitudinales en 118 et disposées sous la paroi inférieure 13 de la fosse 16, pour supporter cette dernière, le liquide, les wagons et les rails qu'elle reçoit. Les poutres 18, à l'aplomb sensiblement des rails 5, reposent sur des traverses 19, reposant elles- mêmes sur le sol par l'intermédiaire de pieds à hauteur réglable 20, et supportant, à leurs extrémités situées à l'extérieur des pieds 20, des caissons longitudinaux 21, portant sur leur face supérieure, deux poutres longitudinales en I, 22, sur lesquelles reposent les parois latérales surélevées 15 et les parois latérales étanches 23 du four-tunnel, constituées chacune d'une armature porteuse 24, par exemple un tôle ondulée, et un revêtement isolant 25. La voûte étanche 26 du four-tunnel, constituée également d'une armature porteuse 27, en tôle ondulée, et d'un revêtement isolant 28, est, quant à elle, supportée par les parois latérales 23.

L'invention n'est pas limitée à la forme de réalisation qui vient d'être décrit, mais s'étend également aux réalisations que l'on peut obtenir en adaptant des matériels existants, wagons et four-tunnel, en appliquant les mesures techniques propres à l'invention pour constituer un joint d'étanchéité hydraulique continu autour de chaque wagon, grâce à une jupe continue portée par le wagon et plongeant constamment dans le liquide contenu dans une fosse aménagée dans le four, de façon à empêcher toute circulation d'air sous les wagons.

Il est également à noter que, pour limiter l'évaporation de l'eau contenue dans la fosse 16, dans les cas où l'eau est utilisée comme liquide caloporteur, une couche d'huile minérale appropriée peut avantageusement être versée sur la surface de l'eau.

D'une manière générale le liquide caloporteur peut être constitué d'un mélange ou d'une association de plusieurs liquides de nature différente.

Par ailleur, la fosse 16 du four-tunnel peut être volontairement installée avec une pente longitudinale et non à l'horizontale. Cette pente peut correspondre à la moitié de la différence des niveaux du liquide, entre le niveau maximum et le niveau minimum, en service, de sorte que le fond de la fosse s'abaisse dans la partie du four où ré- gnent les plus fortes pressions, de façon à augmenter la marge de sécurité dans la garde de liquide nécessaire à la conservation de la continuité du joint hydraulique entourant chaque wagon.

Enfin, l'entrée et la sortie des wagons dans et de la fosse 16 peuvent être assurées au moyen d'un élévateur et d'un descenseur, de tout type convenable connu, au lieu des rampes inclinées mentionnées ci-dessus.

Par des moyens simples, on peut ainsi obtenir un résultat très intéressant dans l'amélioration des performances de tels fours-tunnels.

## Revendications

1. Dispositif d'étanchéité de la face inférieure (ou sole) de la chambre de cuisson ou de séchage d'un four-tunnel, qu'un ou plusieurs wagon(s) de support de produits à traiter formant une rame traverse(nt), chaque wagon comportant un bâti ayant
- des parois latérales, venant en position sensiblement parallèle aux parois latérales étanches (23) du four, qui délimitent latéralement la chambre de cuisson ou de séchage, lorsque le wagon est dans le four-tunnel,
- des parois transversales, dont sont solidaires des organes de poussée (8) des wagons les uns par les autres, et éventuellement, des organes d'attelage, ledit bâti étant monté sur des roues (6, 7) permettant le déplacement du wagon sur une voie (5) traversant le four-tunnel, ledit bâti portant un plateau (2) qui reçoit des produits à traiter (3) et délimite en partie la face inférieure de la chambre de cuisson ou de séchage, ledit dispositif d'étanchéité comprenant des tôles-bêches (9) s'étendant en direction sensiblement verticale, solidaires des parois latérales du bâti et dépassant sous ce dernier, caractérisé en ce qu'il comprend également des tôles-bêces (10) solidaires des parois transversales de chaque wagon, lesquelles tôles-bêches (10) dépassent sous le bâti, en direction sensiblement verticale, et sont réunies aux tôles-bêches (9) des parois latérales des wagons, de façon à constituer une jupe continue entourant le bâti de chaque wagon, et dont la hauteur est telle que son bord inférieur (11) soit constamment plongé dans un liquide caloporteur contenu dans une fosse (16) ménagée dans le four-tunel, quel que soit le niveau de ce liquide dans la fosse (16).

2. Dispositif selon la revendication 1, caractérisé en ce qu'un trou d'évent (12) est prévu dans l'une des tôles-bêches latérales (9) de la jupe continue de chaque wagon, au-dessus du niveau maximum atteint par le liquide, au cours du passage du wagon dans le four.

3. Dispositif selon l'une des revendications 1 et 2, caractérisé en ce que le liquide caloporteur contenu dans la fosse (16) est de l'eau et/ou une huile minérale.

4. Four-tunnel, comprenant une voûte étanche (26) reposant sur des parois latérales étanches (23) sensiblement verticales, et traversé de part en part par une voie (5) sur laquelle sont déplacées des rames de wagons chargés de produits à traiter dans le four, caractérisé en ce qu'une fosse (16), ménagée dans le four, contient un liquide caloporteur, dont le niveau est tel que le bord inférieur (11) d'une jupe continue, entourant et dépassant sous le bâti de chaque wagon traversant le four, est constamment plongé dans ce liquide.

5. Four-tunnel selon la revendication 4, caractérisé en ce qu'il comprend une rampe d'accès à la fosse (16) et une rampe de sortie de la fosse (16), sur lesquelles se prolonge la voie (5) de circulation des wagons traversant le four.

6. Four-tunnel selon la revendication 5, caractérisé en ce que la voie est une voie ferrée dont les rails (5) s'étendent au fond de la fosse (16).

7. Four-tunnel selon l'une des revendications 4 à 6, caractérisé en ce que les parois latérales (23) et la fosse (16) de liquide caloporteur reposent sur une ossature porteuse (17, 18, 19, 20, 21, 22).

8. Four-tunnel selon l'une des revendications 4, 6 et 7, caractérisé en ce qu'il comprend un élévateur et un descenseur, respectivement installés à l'entrée et à la sortie du four, pour permettre respectivement l'entrée des wagons dans la fosse (16) et leur sortie de la fosse (16).

9. Wagon destiné au support de produits à traiter dans un four-tunnel, ledit wagon comprenant un bâti, dont les parois latérales portent des tôles-bêches (9), s'étendant en direction sensiblement verticale et dépassant sous le bâti, et dont les parois transversales portent des organes de poussée (8) des wagons les uns par les autres, et, éventuellement, des organes d'attelage des wagons les uns aux autres, ledit bâti étant monté sur des roues (6, 7) pour permettre le déplacement du wagon, et portant lui-même un plateau (2), recouvert de garnitures réfractaires destinées à recevoir les produits à traiter (3), caractérisé en ce qu'il comprend également des tôles-bêches (10) s'étendant en direction sensiblement verticale, dépassant sous le bâti, et portées par les parois transversales de ce dernier, les tôles-bêches (10) des parois transversales étant réunies aux tôles-bêches (9) des parois latérales de façon à constituer une jupe continue entourant le bâti du wagon, sur une hauteur suffisante pour que le bord inférieur (11) de la jupe soit constamment plongé dans le liquide caloporteur contenu dans la fosse (16) d'un four-tunnel selon l'une des revendications 4 à 7.

10. Wagon selon la revendication 9, caractérisé en ce qu'un trou d'évent (12) est pratiqué, au-dessus du niveau maximum pouvant être atteint par le liquide de la fosse (16), dans l'une des tôles-bêches (9) des parois latérales du wagon.

## Patentansprüche

1. Vorrichtung zur Abdichtung der Innenfläche (oder Sohle) der Heiz- oder Trockenkammer eines Tunnelofens, den ein Wagen oder mehrere Wagen zum Transportieren von zu behandelnden Produkten unter Bildung einer Kolonne durchquert bzw. durchqueren, wobei jeder Wagen ein Gestell aufweist, das versehen ist mit
- Seitenwänden, die in eine im wesentlichen parallele Stellung zu den dichten Seitenwänden (23) des Ofens gelangen, welche die Heizkammer oder Trockenkammer seitlich begrenzen, wenn der Wagen sich in dem Tunnelofen befindet,
- Querwänden, mit welchen Druckorgane (8) zum gegenseitigen Schieben der Wagen und gegebenenfalls Kupplungsorgane fest verbunden sind,

wobei das Gestell auf Rädern ( 6, 7) fährt, die eine Bewegung des Wagens auf einem den Tunnelofen durchquerenden Gleis (5) gestatten, wobei das Gestell eine Platte (2) trägt, welche hitzebeständige Futter aufnimmt, auf denen die zu behandelnden Produkte (3) angeordnet werden, und teilweise die Unterseite der Heizkammer oder Trockenkammer begrenzt, wobei die Dichtungsvorrichtung Blechplatten (9) umfasst, welche sich in im wesentlichen vertikaler Richtung erstrecken, fest mit den Seitenwänden des Gestells verbunden sind und unter dieses hinabreichen, dadurch gekennzeichnet, dass sie ferner Blechplatten (10) umfasst, welche fest mit den Querwänden jedes Wagens verbunden sind, wobei diese Blechplatten (10) unter das Gestell in im wesentlichen vertikaler Richtung hinabreichen und mit den Blechplatten (9) der Seitenwände der Wagen derart verbunden sind, dass sie eine durchgehende Schürze bilden, welche das Gestell jedes Wagens umgibt und deren Höhe derart ist, dass ihr unterer Rand (11) dauernd in eine Wärmeträgerflüssigkeit eingetaucht ist, die in einem im Tunnelofen angebrachten Graben (16) enthalten ist, gleich wie hoch der Pegel dieser Flüssigkeit in dem Graben (16) ist.

2. Vorrichtung nach Anspruch 1, dadurch gekennzeichnet, dass ein Entlüftungsloch (12) in einer der seitlichen Blechplatten (9) der durchgehenden Schürze jedes Wagens oberhalb des maximalen Pegels angeordnet ist, welchen die Flüssigkeit erreicht, wenn der Wagen den Ofen durchquert.

3. Vorrichtung nach Anspruch 1 oder 2, dadurch gekennzeichnet, dass die in dem Graben (16) enthaltenen Wärmeträgerflüssigkeit Wasser und/oder ein mineralisches Öl ist.

4. Tunnelofen, welcher ein dichtes Gewölbe (26) umfasst, das auf dichten, im wesentlichen senkrechten Seitenwänden (23) ruht und von einer Seite zur anderen von einem Gleis (5) durchquert wird, auf dem Kolonnen von Wagen bewegt werden, welche mit in dem Ofen zu behandelnden Produkten beladen sind, dadurch gekennzeichnet, dass ein im Ofen angebrachter Graben (16) eine Wärmeträgerflüssigkeit enthält, deren Pegel derart ist, dass der untere Rand (11) einer durchgehenden Schürze, welche jeden den Ofen durchquerenden Wagen umgibt und unter dessen Gestell hinabreicht, ständig in diese Flüssigkeit eingetaucht ist.

5. Tunnelofen nach Anspruch 4, dadurch gekennzeichnet, dass er eine Rampe für den Zugang zu dem Graben (16) und eine Rampe für das Verlassen des Grabens (16) umfasst, über welche das Gleis (5) zum Fahren der den Ofen durchquerenden Wagen verlängert ist.

6. Tunnelofen nach Anspruch 5, dadurch gekennzeichnet, dass das Gleis ein Eisenbahngleis ist, dessen Schienen (5) sich am Boden des Grabens (16) erstrecken.

7. Tunnelofen nach einem der Ansprüche 4 bis 6, dadurch gekennzeichnet, dass die Seitenwände (23) und der Graben (16) für die Wärmeträgerflüssigkeit auf einem Trägergerüst (17, 18, 19, 20, 21,22) ruhen.

8. Tunnelofen nach einem der Ansprüche 4, 6 und 7, dadurch gekennzeichnet, dass er eine Hubvorrichtung und eine Absenkvorrichtun umfasst, welche am Einlass bzw. Auslass des Ofens aufgebaut sind, um das Einlassen der Wagen in den Graben (16) bzw. ihr Herausfahren aus dem Graben (16) zu gestatten.

9. Wagen, der zum Befördern von in einem Tunnelofen zu behandelnden Produkten bestimmt ist und ein Gestell umfasst, dessen Seitenwände Blechplatten (9) tragen, die sich in im wesentlichen waagerechter Richtung erstrecken und bis unter das Gestell hinabreichen, und dessen Querwände Schiebeorgane (8) zum gegenseitigen Schieben der Wagen und gegebenenfalls Kupplungsorgane zum Kuppeln der Wagen miteinander tragen, wobei das genannte Gestell auf Rädern (6, 7) fährt, um die Bewegung des Wagens zu gestatten, sowie seinerseits eine Platte (2) trägt, die mit hitzebeständigen Futtern bedeckt ist, die zur Aufnahme der zu behandelnden Produkte bestimmt sind, dadurch gekennzeichnet, dass er ebenfalls Blechplatten (10) umfasst, welche sich in im wesentlichen senkrechter Richtung erstrecken, bis unter das Gestell hinabreichen und von den Querwänden desselben getragen werden, wobei die Blechplatten (10) der Querwände mit den Blechplatten (9) der Seitenwände derart verbunden sind, dass sie eine durchgehende, das Gestell des Wagens umgebende Schürze über eine ausreichende Höhe bilden, damit der untere Rand (11) der Schürze dauernd in die Wärmeträgerflüssigkeit eingetaucht ist, welche in dem Graben (16) eines Tunnelofens nach einem der Ansprüche 4 bis 7 enthalten ist.

10. Wagen nach Anspruch 9, dadurch gekennzeichnet, dass ein Entlüftungsloch (12) oberhalb des maximalen Pegels, welchen die Flüssigkeit in dem Graben (16) erreichen kann, in einer der Blechplatten (9) der Seitenwände des Wagens angebracht ist.

## Claims

1. Sealing device for the tight closure of the lower face (or base) of the firing or drying chamber of a tunnel oven, that one or several support wagon(s) of products to be treated, forming a train, is or are destined to cross, each wagon comprising a framework having
- lateral walls, coming into a position substantially parallel to the sealed side walls (23) of the oven, which define laterally the firing or drying chamber, when the wagon is in the tunnel oven,
- transverse walls integral with which are thrust elements (8) of the wagons, for thrusting one another, and possibly coupling elements,

said framework being mounted on wheels (6, 7) allowing the displacement of the wagon on a path (5) crossing the tunnel oven, said framework carrying a plate (2), covered with refractory linings on which are disposed the products to be treated (3), and defining partly the lower face of the firing or drying chamber, said sealing device comprising sheet metal blades (9) integral with the side walls of the framework and extending in substantially vertical direction beyond and under the framework, characterized in that it also comprises sheet metal blades (10) integral with the transverse walls of each wagon, which sheet metal blades (10) extend beyond and under the framework, in a substantially vertical direction, and are connected to the sheet metal blades (9) of the side walls of the wagons, so as to constitute a continuous skirt surrounding the framework of each wagon, and the height of which is such that its lower edge (11) is constantly immersed in a heat-carrying liquid contained in a trough (16) made in the tunnel oven, whatever the level of this liquid in the trough (16).

2. Sealing device according to claim 1, characterized in that a vent hole (12) is provided in one of the lateral sheet metal blades (9) of the continuous skirt of each wagon, above the maximum level reached by the liquid, as the wagon passes into the oven.

3. Sealing device according to any one of claims 1 and 2, characterized in that the heat-carrying liquid contained in the trough (16) is water and/or a mineral oil.

4. Tunnel oven comprising a sealed roof (26) resting on sealed side walls (23) that are substantially vertical, and crossed from one end to the other by a path (5) on which trains of wagons loaded with products to be treated in the oven can be moved, characterized in that a trough (16), formed in the oven, contains a heat-carring liquid, the level of which is such that the lower edge (11) of a continuous skirt, surrounding and extending beyond and under the framework of each wagon crossing the oven, is constantly immersed in this liquid.

5. Tunnel oven according to claim 4, characterized in that it comprises an access ramp to the trough (16) and an exit ramp from the trough (16), on which extends the travel path (5) of the wagons crossing the oven.

6. Tunnel oven according to claim 5, characterized in that the path is a rail-way, the rails (5) of which extend on the bottom of the trough (16).

7. Tunnel oven according to any one of claims 4 to 6, characterized in that the side walls (23) and the trough (16) of heat-carrying liquid rest on a carrying structure (17,18,19,20,21,22).

8. Tunnel oven according to any one of claims 4, 6 and 7 characterized in that it comprises an elevator and a lowering device, provided respectively at the inlet region and the outlet region of the oven to allow respectively entry of the wagons into the trough (16) and exit of the wagons from the trough (16).

9. Wagon intended to support products to be treated in a tunnel oven, said wagon comprising a framework, the side walls of which carry sheet metal blades (9) extending in a substantially vertical direction beyond and under the framework, and the transverse walls of which carry thrust elements (8) of the wagons for thrusting one another, and possibly coupling elements for coupling the wagons to one another, said framework being mounted on wheels (6, 7) to allow the displacement of the wagon and itself carrying a plate (2) covered with refractory linings to receive the products to be treated (3), characterized in that it also comprises sheet metal blades (10) extending in a substantially vertical direction, beyond and under the framework and carried by the transverse walls of the latter, the sheet metal blades (10) of the transverse walls being joined to the sheet metal blades (9) of the side walls so as to constitute a continuous skirt surrounding the framework of the wagon, at a height sufficient for the lower edge (11) of the skirt to be constantly immersed in the heat-carrying liquid contained in the trough (16) of a tunnel oven according to any one of claims 4to 7.

10. Wagon according to claim 9, characterized in that a vent hole (12) is made, above the maximum level that can be reached by the liquid in the trough (16), in one of the sheet metal blades (9) of the side walls of the wagon.
